# EUROPÄISCHE PATENTSCHRIFT

(11) **EP 0 546 317 B1**
(45) Veröffentlichungstag und Bekanntmachung des Hinweises auf die Patenterteilung: **15.02.1995**
(21) Anmeldenummer: 92118864.5
(22) Anmeldetag: 04.11.1992
(51) Int. Cl.: H01R 43/06, H01R 39/06, H01R 43/08

(54) **Verfahren zur Herstellung eines Pressstoff-Plankommutators**
Method for manufacturing a moulded flat commutator
Procédé de fabrication d'un commutateur plan en matière moulée sous presse

(30) Priorität: 09.12.1991 DE 4140475
(43) Veröffentlichungstag der Anmeldung: 16.06.1993
(73) Patentinhaber: KOLEKTOR d.o.o., 65280 Idrija Slowenien (SI)
(72) Erfinder: Potocnik, Joze, 65280 Idrija, Slowenien (SI); Kogej, Boris, 65280 Idrija, Slowenien (SI)
(74) Vertreter: Maiwald, Walter, Dr. Dipl.-Chem.

(56) Entgegenhaltungen:
- FR-A- 2 548 471
- GB-A- 738 823
- US-A- 3 812 576

## Beschreibung

Die Erfindung betrifft ein Verfahren zur Herstellung eines Preßstoff-Plankommutators, das die Merkmale des Oberbegriffs des Anspruches 1 aufweist.

Ein bekanntes Verfahren dieser Art (US-A- 3 812 576) ist vor allem wegen seiner relativ großen Anzahl einzelner Arbeitsgänge nachteilig, die Übergänge zwischen mehreren Maschinen erforderlich machen. Außerdem kann es bei diesem Verfahren zu einer Beeinträchtigung des sicheren Verbundes zwischen den Segmenten und der Preßmasse kommen.

Der Erfindung liegt daher die Aufgabe zugrunde, ein Verfahren der eingangs genannten Art anzugeben, das ohne eine Beeinträchtigung der Qualität des Kommutators eine wirtschaftlichere Fertigung ermöglicht. Diese Aufgabe löst ein Verfahren mit den Merkmalen des Anspruches 1.

Die Trennung der Segmente im Bereich des Mantels des Rohlinges bei der Anformung des Ringflansches vereinfacht das Herstellungsverfahren wesentlich, da zum einen ein separater Arbeitsgang zum Trennen der Segmente im Bereich des Mantels entfällt und zum anderen diese Trennung vorgenommen werden kann, ehe in den Rohling der Preßstoff eingebracht wird. Das Trennen der Segmente im Bereich des Mantels kann deshalb sich nicht negativ auf die sichere Verbindung der Segmente mit der Preßmasse auswirken.

Vorzugsweise wird der Rohling durch Fließpressen hergestellt, da dann problemlos bei dieser Umformung der Planteil auf seiner Innenseite mit radialen Rillen versehen werden kann, die auf die Nuten ausgerichtet sind und in diese übergehen. Diese radialen Rillen, längs deren die Trennschnitte zur Teilung der Segmente im Planteil geführt werden, reduzieren die erforderliche Tiefe dieser Trennschnitte, was nicht nur den Aufwand für das Trennen reduziert, sondern wesentlich dazu beiträgt, die sichere Verankerung der Segmente im Preßstoff nicht zu gefährden.

Das Umformen durch Fließpressen ermöglicht ferner die gleichzeitige Anformung eines Kranzes von inneren Verankerungselementen gemäß Anspruch 3 ohne zusätzlichen Aufwand. Dabei werden zweckmäßigerweise die inneren Verankerungselemente durch die bis zum Rand der zentralen Bohrung verlaufenden Rillen voneinander getrennt.

Den Nuten und vorzugsweise auch den Rillen gibt man vorteilhafterweise eine sich gegen den freien Rand des Mantels hin keilförmig erweiternde Form. Zum einen ist eine solche Form aus umformungstechnischen Gründen günstig. Zum anderen ist es bei einer solchen Form der Nuten nicht schwierig, diese beim späteren Einbringen der Preßmasse abzudichten.

Bei einer bevorzugten Ausführungsform wird als Ausgangsmaterial eine Ronde verwendet. Diese kann aus einem Blech oder Band ausgestanzt werden. Einen geringeren Materialverbrauch hat man allerdings dann, wenn man die Ronde aus einer von einem Stangenmaterial abgeschnittenen Scheibe bildet.

Vorteilhafterweise werden die inneren Verankerungselemente zur Erhöhung ihrer Wirksamkeit radial nach außen umgebogen. Dieser Biegevorgang kann in einem Arbeitsgang mit dem Abspalten von äußeren Verankerungelementen von der Innenseite des Mantels erfolgen.

Im folgenden ist die Erfindung anhand eines in der Zeichnung dargestellten Ausführungsbeispiels im einzelnen erläutert. Es zeigen:
- Fig. 1: einen Querschnitt einer Ronde,
- Fig. 2: einen Querschnitt des aus der Ronde hergestellten Formlings,
- Fig. 3: einen Schnitt nach der Linie III-III der Fig. 2,
- Fig. 4: eine Draufsicht auf die Rückseite des Rohling nach dem Anformen des Ringflansches,
- Fig. 5: einen Schnitt nach der Linie V-V der Fig. 4,
- Fig. 6: eine Draufsicht auf die Rückseite des Rohlings nach dem Freistanzen der Anschlußelemente und dem Formen der Verankerungselemente,
- Fig. 7: einen Schnitt nach der Linie VII-VII der Fig. 6,
- Fig. 8: einen unvollständig und vergrößert dargestellten Schnitt durch den Planteil mit einer Draufsicht auf die Innenfläche des Mantels nach der Anformung des Flanschringes,
- Fig. 9: einen Schnitt und eine Ansicht entsprechend Fig. 8 nach dem Freistanzen der Anschlußelemente,
- Fig. 10: eine perspektivisch dargestellte Ansicht des Ausführungsbeispiels im fertigen Zustand,
- Fig. 11: einen Schnitt nach der Linie XI-XI der Fig. 10 des Ausführungsbeispiels vor dem Biegen der Anschlußelemente,
- Fig. 12: einen unvollständig dargestellten Schnitt nach der Linie XII-XII der Fig. 11.

Zur Herstellung des in der Zeichnung dargestellten Ausführungsbeispiels eines erfindungsgemäßen Preßstoff-Plankommutators wird von einem Stangenmaterial eine Ringscheibe abgeschnitten. Handelt es sich bei dem Stangenmaterial um ein dickwandiges Rohr, dann bildet die Scheibe eine Ronde 1. Wird hingegen die Scheibe von einem Vollmaterial abgeschnitten, dann wird anschließend zur Bildung der Ronde 1 ein zentrales Loch 2 ausgestanzt. Im Ausführungsbeispiel hat die Ronde 1 bei einem Außendurchmesser von etwas mehr als 20 mm eine Dicke von 4 mm. Anschließend wird durch Fließpressen der in den Fig. 2 und 3 dargestellte topfförmige Rohling 3 gebildet, der einen kreisringförmigen Planteil 4 und einen sich daran anschließenden, rohrförmigen Mantel 5 bildet. Bei der Umformung der Ronde 1 werden an der Innenseite des Mantels 5 in diesen in axialer Richtung verlaufende und zum Zentrum hin offene Nuten 6 eingeformt, deren Anzahl der Zahl der Segmente 7 des Kommutators entspricht. Die Nuten 6 sind deshalb gleichmäßig über den Umfang des Mantels 5 verteilt. Wie insbesondere die Fig. 8 und 9 zeigen, nimmt die Breite der Nuten von der freien Stirnseite des Mantels 5 aus gegen den Planteil 4 hin gleichmäßig ab. Der von den Nutflanken eingeschlossene Winkel beträgt im Ausführungsbeispiel etwa 15°. Radial nach außen sind die Nuten 6 nach ihrer Bildung durch je eine Materialpartie 8 geschlossen. Bei der Umformung der Ronde 1 wird außerdem der Planteil 4 auf seiner Innenseite mit radial verlaufenden Rillen 9 versehen, von denen je eine auf jede Nut 6 ausgerichtet ist und, wie insbesondere Fig. 3 zeigt, in diese übergeht. Die Breite der Rillen 9 entspricht deshalb der Breite der Nuten 6 an deren planteilseitigem Ende. Da die Segmente 7 durch längs der Rillen 9 verlaufende Trennschnitte voneinander getrennt werden, wird durch die Rillen 9 die erforderliche Schnittiefe erheblich reduziert, im Ausführungsbeispiel auf weniger als 2 mm. Da sich die Rille 9 bis zum Rand des zentralen Loches 2 erstrecken, wird durch die Rille 9 ein beim Umformen innen an den Planteil angeformter, das zentrale Loch 2 berandender Bund in eine der Zahl der Segmente 7 entsprechende Anzahl von gleich ausgebildeten Verankerungselementen 10 unterteilt.

Im nächsten Arbeitsgang wird an das freie Ende des Mantels 5 des Rohlinges 3 ein radial nach außen abstehender Ringflansch 11 angeformt. Gleichzeitig werden die Materialpartien 8 entfernt, wodurch die Segmente 7 im Bereich des Mantels voneinander getrennt werden. Mittels eines Werkzeuges in Form einer zylindrischen Buchse wird, an der äußeren Stirnfläche des Planteiles 4 beginnend, eine Materialschicht, deren Dicke gleich der Dicke der Materialpartien 8 oder nur unwesentlich größer ist, in axialer Richtung gegen das freie Ende des Mantels 5 hin verdrängt, wo in einem den Rohling 3 aufnehmenden Werkzeug ein dem zu bildenden Ringflansch 11 entsprechender Ringraum vorhanden ist, in den hinein das verdrängte Material fließt. Die radiale Dicke der Materialpartien 8 ist deshalb so gewählt, daß das Volumen der verdrängten Materialschicht zur Bildung des Ringflansches 11 ausreicht.

Anschließend kann der Ringflansch 11, falls erforderlich, kalibriert werden. Diese Kalibrierung kann mittels derselben Presse erfolgen, mit der das Fließpressen der Ronde 1 und das Bilden des Ringflansches 11 sowie das Segmentieren des Mantels 5 durchgeführt wird.

In einem weiteren Arbeitsgang, der mittels einer Presse durchgeführt werden kann, deren Preßkraft wesentlich kleiner ist als diejenige, die beim Fließpressen benutzt wird, werden nun die aus dem Ringflansch 11 zu bildenden, mittig bezüglich der Segmente 7 angeordneten Anschlußelemente freigestanzt. Bei diesem Stanzvorgang werden außerdem an der Innenseite des Mantels 5 von der Flanschseite her äußere Verankerungselemente 13 abgespalten. Ferner werden die inneren Verankerungselemente 10 zur Verbesserung ihrer Verankerungswirkung radial nach außen gebogen. In dem folgenden Verfahrensschritt wird der Rohling unter Freilassung einer zentralen Nabenbohrung 14 mit Preßstoff 15 gefüllt. Die Form, die dabei den Rohling 3 aufnimmt, ist mit Rippen versehen, die geringfügig von außen her in die Nuten 6 eindringen und diese dicht verschließen. Der hierfür erforderliche Anpreßdruck der Flanken der Rippen an die Flanken der Nuten 6 läßt sich dank der keilartigen Verjüngung der Nuten 6 gegen den Planteil 4 hin problemlos erreichen. Die Eindringtiefe der Rippen ist in Fig. 12 dargestellt. Nach dem Aushärten des Preßstoffes 15 wird zum Schluß der Planteil 4 durch längs der Rillen 9 verlaufende, von der Bürstenlauffläche 4′ her eindringende Schnitte segmentiert. Die durch diese Schnitte gebildeten Schlitze, die, wie Fig. 10 zeigt, auch noch etwas in den Preßstoff 15 eindringen, sind mit 16 bezeichnet. Außerdem werden noch die Anschlußelemente 12 zur Bürstenlauffläche 4′ hin abgebogen. Sofern erforderlich, wird ferner die Nabenbohrung 14 ausgedreht und der Anguß des vom Preßstoff 15 gebildeten Nabenkörpers durch Senken entfernt. Schließlich kann natürlich, falls erforderlich, die Bürstenlauffläche 4′ überdreht werden.

## Patentansprüche

1. Verfahren zur Herstellung eines Preßstoff-Plankommutators mit Anschlußelementen an den freien Enden der in einer Zylinderfläche liegenden Teile der Segmente, bei dem
a) aus einem plattenförmigen Material durch Umformung ein topfförmiger Rohling (3) mit einem äußeren Ringflansch (11) und mit einer der Zahl der Segmente (7) entsprechenden Anzahl von axial verlaufenden, radial nach innen offenen sowie gleichmäßig über den Umfang verteilt angeordneten Nuten (6) im zylindrischen Teil des Rohling (3) gebildet wird,
b) der Innenraum des Rohlings (3) unter Freilassung einer zentralen Bohrung mit Preßstoff gefüllt wird,
c) der Ringflansch (11) bis auf die für die Anschlußelemente benötigten Teile entfernt wird und
d) der Rohling (3) durch Einarbeiten von radial verlaufenden Schlitzen in den Planteil und Entfernen des die Nuten (6) radial nach außen verschließenden Materials in die Segmente (7) geteilt wird,
dadurch gekennzeichnet, daß an der Außenseite des zylindrischen Mantels (5) des Rohlinges (3) eine Schicht mit einer Dicke, welche mindestens der radialen Dicke der die Nuten (6) radial nach außen verschließenden Materialpartien (8) entspricht, von der der späteren Bürstenlauffläche (4′) entsprechenden Außenseite des Planteiles (4) aus gegen das freie Ende des Mantels (5) hin unter Bildung des Ringflansches (11) und Öffnung der Nuten (6) verdrängt wird.

2. Verfahren nach Anspruch 1, dadurch gekennzeichnet, daß der Rohling (3) durch Fließpressen hergestellt wird und daß bei dieser Umformung der Planteil (4) auf seiner Innenseite mit radialen Rillen (9) versehen wird, die auf die Nuten (6) ausgerichtet sind und in diese übergehen.

3. Verfahren nach Anspruch 2, dadurch gekennzeichnet, daß bei der durch das Fließpressen bewirkten Umformung in der das zentrale Loch (2) berandenden Ringzone ein Kranz von inneren Verankerungselementen (10) gebildet wird, die in axialer Richtung von der Innenseite des Planteiles (4) abstehen und durch die in den Planteil (4) eingeformten Rillen (9) voneinander getrennt sind.

4. Verfahren nach Anspruch 2 oder 3, dadurch gekennzeichnet, daß den Nuten (6) und vorzugsweise auch den Rillen (9) eine sich vom Planteil (4) gegen den freien Rand des Mantels (5) hin keilförmig erweiternde Form gegeben wird.

5. Verfahren nach einem der Ansprüche 1 bis 4, dadurch gekennzeichnet, daß als Ausgangsmaterial eine Ronde (1) verwendet wird.

6. Verfahren nach Anspruch 5, dadurch gekennzeichnet, daß die Ronde (1) aus einer von einem Stangenmaterial abgeschnittenen Scheibe gebildet wird.

7. Verfahren nach einem der Ansprüche 1 bis 6, dadurch gekennzeichnet, daß die inneren Verankerungselemente (10) radial nach außen gebogen und bei diesem Verfahrensschritt von der Innenseite des Mantels (5) äußere Verankerungselemente (13) abgespalten werden.

8. Verfahren nach einem der Ansprüche 1 bis 7, dadurch gekennzeichnet, daß in der Gießform, in die der Rohling (3) für das Füllen mit Preßstoff (15) eingebracht wird, mittels Dichtungsrippen, welche in die Nuten (6) eingreifen und an deren Flanken dicht anliegen, der Austritt von Preßstoff (15) aus den Nuten (6) verhindert wird.

## Claims

1. A method for producing a pressed material planar commutator having connecting members at the free ends of the parts of the segments lying in a cylinder surface, wherein
a) a cup-shaped blank (3) is formed by reshaping from a planar material, which said blank has an external annular flange (11) and a number, corresponding to the number of segments (7), of axially extending, radially inwardly open grooves (6) disposed uniformly over the periphery in the cylindrical part of the blank (3),
b) the inner chamber of the blank (3) is filled with pressed material while leaving free a central bore,
c) the annular flange (11) is removed except from the parts which are required for the connecting members and
d) the blank (3) is divided into segments (7) by working in radially extending slots in the planar part and removing the material which is closing radially outwardly the grooves (6),
characterised in that at the outer side of the cylindrical periphery (5) of the blank (3) a layer, which has a thickness corresponding at least to the radial thickness of the material portions (8) which radially outwardly close the grooves (6), is removed starting from the outer side of the planar part (4) corresponding to the subsequent brush running surface (4′) towards the free end of the periphery (5) whilst forming the annular flange (11) and opening the grooves (6).

2. A method according to claim 1, characterised in that the blank (3) is produced by extrusion and that when forming the planar part (4) radial channels (9) are provided on the inner side thereof, which radial channels are directed towards the grooves (6) and change into said grooves (6).

3. A method according to claim 2, characterised in that during the forming process effected by extrusion a ring of inner anchoring members (10) is formed in the ring region bordering the central hole (2), which anchoring members (10) protrude in an axial direction from the inner side of the planar part (4) and are separated from each other by the channels (9) formed in the planar part (4).

4. A method according to claim 2 or 3, characterised in the grooves (6) and preferably also the channels (9) are formed in the shape of a wedge which widens from the planar part (4) towards the free edge of the periphery (5).

5. A method according to claims 1 to 4, characterised in that a round blank (1) is used as the starting material.

6. A method according to claim 5, characterised in that the round blank (1) is formed from a disc cut from a rod material.

7. A method according to any one of claims 1 to 6, characterised in that the inner anchoring members (10) are curved radially outwardly and during this procedure step outer anchoring members (13) are divided off from the inner side of the periphery (5).

8. A method according to any one of claims 1 to 7, characterised in that in the cast form, into which the blank (3) is formed for filling with the pressed material (15), the pressed material (15) is prevented from escaping from the grooves (6) by means of sealing ribs, which engage the grooves (6) and lie immediately adjacent the edges thereof.

## Revendications

1. Procédé de fabrication d'un commutateur plan en matière moulée sous presse, possédant des éléments de raccordement aux extrémités libres des parties des segments situées dans une surface cylindrique, dans lequel
a) une ébauche en forme de pot (3), comprenant une collerette extérieure annulaire (11) et comprenant, dans la partie cylindrique de l'ébauche (3), des rainures (6) axiales, ouvertes radialement vers l'intérieur, réparties à intervalles réguliers sur le pourtour et en nombre correspondant au nombre des segments (7), est réalisée par déformation à partir d'un matériau en forme de plaque,
b) l'espace intérieur de l'ébauche (3) est rempli de matière moulée sous presse en ménageant un perçage central,
c) la collerette annulaire (11) est éliminée à l'exception des parties nécessaires aux éléments de raccordement, et
d) l'ébauche (3) est divisée en segments (7) en réalisant des fentes radiales dans la partie plane et en éliminant la matière qui bouche les rainures (6) radialement vers l'extérieur,
caractérisé en ce que, sur le côté extérieur de la surface périphérique cylindrique (5) de l'ébauche (3), une couche d'une épaisseur correspondant au moins à l'épaisseur radiale des parties pleines (8) qui ferment les rainures (6) radialement vers l'extérieur est refoulée depuis le côté extérieur de la partie plane (4) correspondant à la future surface (4′) de passage des balais vers l'extrémité libre de la surface périphérique (5) en formant la collerette annulaire (11) et en ouvrant les rainures (6).

2. Procédé selon la revendication 1, caractérisé en ce que l'ébauche (3) est fabriquée par filage, et en ce que le côté intérieur de la partie plane (4) est pourvu, lors de ce formage, de gorges radiales (9) qui sont orientées en direction des rainures (6) et qui sont prolongées par celles-ci.

3. Procédé selon la revendication 2, caractérisé en ce que, lors de la déformation provoquée par le filage, il se forme, dans la zone annulaire entourant le trou central (2), une couronne d'éléments intérieurs d'ancrage (10) qui dépassent du côté intérieur de la partie plane (4) dans le sens axial et qui sont séparés par les gorges (9) ménagées dans la partie plane (4).

4. Procédé selon la revendication 2 ou 3, caractérisé en ce que les rainures (6) et de préférence également les gorges (9) ont une forme évasée en coin depuis la partie plane (4) en direction du bord libre de la surface périphérique (5).

5. Procédé selon l'une des revendications 1 à 4, caractérisée en ce que le matériau de base utilisé est une rondelle (1).

6. Procédé selon la revendication 5, caractérisé en ce que la rondelle (1) est réalisée à partir d'un disque découpé dans une barre.

7. Procédé selon l'une des revendications 1 à 6, caractérisé en ce que les éléments intérieurs d'ancrage (10) sont repliés radialement vers l'extérieur et, au cours de cette étape du procédé, des éléments extérieurs d'ancrage (13) sont détachés du côté intérieur de la surface périphérique (5).

8. Procédé selon l'une des revendications 1 à 7, caractérisé en ce que, dans le moule où l'ébauche (3) est placée pour être remplie de matière moulée sous presse (15), la matière moulée sous presse (15) ne peut pas s'échapper par les rainures (6) grâce à des nervures d'étanchéité qui s'engagent dans les rainures (6) et qui sont appliquées de manière étanche contre les flancs de celles-ci.
